# EUROPÄISCHE PATENTSCHRIFT

(11) **EP 3 867 473 B1**
(45) Veröffentlichungstag und Bekanntmachung des Hinweises auf die Patenterteilung: **14.09.2022**
(21) Anmeldenummer: 19791191.0
(22) Anmeldetag: 16.10.2019
(51) Int. Cl.: E05B 85/26

(54) **KRAFTFAHRZEUGSCHLOSS**
MOTOR VEHICLE LOCK
SERRURE DE VÉHICULE AUTOMOBILE

(30) Priorität: 18.10.2018 DE 102018125948
(43) Veröffentlichungstag der Anmeldung: 25.08.2021
(73) Patentinhaber: Brose Schließsysteme GbmH & Co. Kommanditgesellschaft, 42369 Wuppertal (DE)
(72) Erfinder: BOGORATS, Arkadi, 42781 Haan (DE)
(74) Vertreter: Gottschald Patentanwälte Partnerschaft mbB
(86) Internationale Anmeldenummer: PCT/EP2019/078046
(87) Internationale Veröffentlichungsnummer: WO 2020/079053

(56) Entgegenhaltungen:
- DE-A1-102007 003 948
- GB-A- 2 034 395

## Beschreibung

Die Erfindung betrifft ein Kraftfahrzeugschloss gemäß dem Oberbegriff von Anspruch 1.

Das in Rede stehende Kraftfahrzeugschloss kann jedwedem Verschlusselement eines Kraftfahrzeugs zugeordnet sein. Dazu gehören Seitentüren, Hecktüren, Heckklappen, Heckdeckel, Fronthauben, Motorhauben oder dergleichen.

Unabhängig davon, ob das Kraftfahrzeugschloss manuell oder motorisch geöffnet werden soll, ist es von großer Bedeutung, dass die für das Öffnen des Kraftfahrzeugschlosses erforderlichen Betätigungskräfte möglichst gering sind.

Das bekannte Kraftfahrzeugschloss (US 4,783,102 A oder GB 2 034 395 A), von dem die Erfindung ausgeht, weist eine schwenkbare Schlossfalle auf, die in eine Offenstellung, eine Vorschließstellung und eine Hauptschließstellung schwenkbar ist. Die Schlossfalle steht in der Vorschließstellung und in der Hauptschließstellung mit einem Schließelement in haltendem Eingriff. Der haltende Eingriff ist kausal für das Halten des zugeordneten Verschlusselements in seiner Schließstellung.

Der Schlossfalle ist eine Primärsperrklinke zugeordnet, die die Schlossfalle in einem Vorschließzustand in der Vorschließstellung und in einen Hauptschließzustand in der Hauptschließstellung gegen ein Schwenken in Öffnungsrichtung abstützt. Dabei wird die Primärsperrklinke von der Schlossfalle in beiden Schließzuständen in Ausheberichtung der Primärsperrklinke gedrängt, so dass für ein Halten der Schlossfalle in den Schließzuständen eine Blockieranordnung vorgesehen ist, die die Primärsperrklinke entsprechend gegen ein Schwenken in deren Ausheberichtung blockiert. Mit einer solchen Anordnung lassen sich die für das Öffnen des Kraftfahrzeugschlosses aufzubringenden Öffnungskräfte aufgrund der resultierenden Getriebeübersetzung zwischen Schlossfalle und Primärsperrklinke außerordentlich gering halten.

Eine Herausforderung bei dem bekannten Kraftfahrzeugschloss stellt die Gewährleistung eines verklemmungsfreien Betriebs mit geringem konstruktivem Aufwand dar. Beispielsweise ist dafür Sorge zu tragen, dass eine Verstellung des Kraftfahrzeugschlosses von dem Vorschließzustand in den Hauptschließzustand möglich ist, ohne dass die Primärsperrklinke mit der Blockieranordnung verklemmt.

Der Erfindung liegt das Problem zugrunde, das bekannte Kraftfahrzeugschloss derart auszugestalten und weiterzubilden, dass ein störungsfreier Betrieb mit geringem konstruktivem Aufwand gewährleistet ist.

Das obige Problem wird bei einem Kraftfahrzeugschloss gemäß dem Oberbegriff von Anspruch 1 durch die Merkmale des kennzeichnenden Teils von Anspruch 1 gelöst.

Vorschlagsgemäß ist erkannt worden, dass sich ein störungsfreier Betrieb mit besonders geringen Öffnungskräften vorteilhaft dadurch erreichen lässt, dass nicht nur die Primärsperrklinke zwei separate Flächen für das Abstützen der Schlossfalle aufweist, sondern auch die Blockieranordnung zwei separate Flächen für die Blockierung der Primärsperrklinke aufweist. Damit lässt sich einerseits der Eingriff zwischen der Sperrklinke und der Schlossfalle für den Vorschließzustand und den Hauptschließzustand unterschiedlich gestalten, ohne die für das Halten des Schließelements maßgebliche Schlossfalle modifizieren zu müssen. Andererseits ist eine Anpassung der Blockieranordnung auf die jeweilige Stellung der Primärsperrklinke im Vorschließzustand und im Hauptschließzustand durch die beiden separaten Flächen ohne weiteres möglich.

Im Einzelnen wird vorgeschlagen, dass die Primärsperrklinke die Schlossfalle im Vorschließzustand über eine erste Abstützfläche der Primärsperrklinke und im Hauptschließzustand über eine separate zweite Abstützfläche der Primärsperrklinke gegen ein Schwenken in Öffnungsrichtung der Schlossfalle abstützt. Ferner wird vorgeschlagen, dass die Blockieranordnung die Primärsperrklinke im Vorschließzustand über eine erste Blockierfläche der Blockieranordnung und im Hauptschließzustand über eine separate zweite Blockierfläche der Blockieranordnung gegen ein Schwenken in Ausheberichtung der Primärsperrklinke blockiert.

Mit der vorschlagsgemäßen Lösung lässt sich beispielsweise erreichen, dass aus dem Vorschließzustand heraus eine Verstellung der Schlossfalle in die Hauptschließstellung ohne eine Verstellung der Primärsperrklinke in deren Ausheberichtung einhergeht. Dies bedeutet, dass ein Verklemmen bei einer solchen Verstellung der Schlossfalle nicht stattfinden kann (Anspruch 2).

Die Einfalltiefendifferenz zwischen dem Vorschließzustand und dem Hauptschließzustand kann beträchtlich sein, wie aus den Werten gemäß Anspruch 3 hervorgeht. Besonders vorteilhaft bei der vorschlagsgemäßen Lösung ist die Tatsache, dass sich die Einfalltiefendifferenz durch eine entsprechende Auslegung der Primärsperrklinke einstellen lässt, ohne dass die Schlossfalle davon betroffen ist.

Die Blockierflächen der Blockieranordnung können gemäß Anspruch 4 einer ersten Blockiersperrklinke und einer zweiten Blockiersperrklinke zugeordnet sein, die gemäß Anspruch 5 um dieselbe geometrische Schwenkachse schwenkbar sein können. Das macht die Wechselwirkung mit der Primärsperrklinke besonders einfach.

Wenn, wie mit Anspruch 6 vorgeschlagen, die erste Blockierfläche näher an der geometrischen Schwenkachse der Blockiersperrklinken angeordnet ist als die zweite Blockierfläche, kann der obigen Einfalltiefendifferenz auf besonders einfache Weise Rechnung getragen werden.

Grundsätzlich können gemäß einer ersten Alternative von Anspruch 7 die erste Blockiersperrklinke und die zweite Blockiersperrklinke relativ zueinander verschwenkbar sein, was beispielsweise bei der Einnahme des Vorschließzustands mit einer Reduzierung der bewegten Massen einhergeht. Alternativ kann es aber auch vorgesehen sein, dass die beiden Blockiersperrklinken fest miteinander verbunden sind, insbesondere integral miteinander ausgestaltet sind. Die letztgenannte Variante führt zu einem besonders einfachen konstruktiven Aufbau.

Insbesondere für den Fall, dass es sich bei der Primärsperrklinke um eine auf Druck belastete Sperrklinke handelt, liegt die erste Abstützfläche vorzugsweise näher an der geometrischen Schwenkachse der Primärsperrklinke als die zweite Abstützfläche (Anspruch 8). Hier zeigt sich, dass auch die Lage der Vorschließstellung und der Hauptschließstellung bezogen auf ein Schwenken der Schlossfalle durch eine entsprechende Auslegung der Primärsperrklinke einstellbar ist.

Die weiter bevorzugten Ausgestaltungen gemäß den Ansprüchen 9 und 10 betreffen vorteilhafte Varianten für den Abstützbereich der Schlossfalle, der mit den Abstützflächen der Sperrklinke wechselwirkt.

Grundsätzlich kann es vorgesehen sein, dass die erste Blockiersperrklinke bezogen auf ihre Aushebebewegung im Mitnahmeeingriff mit der zweiten Blockiersperrklinke steht oder bringbar ist (Anspruch 11). Dann kann es ausreichen, dass eine Betätigungsanordnung gemäß Anspruch 12 lediglich für das Ausheben der ersten Blockiersperrklinke sorgen muss, um das Kraftfahrzeugschloss zu öffnen. Für diesen Fall ist es in besonders bevorzugter Ausgestaltung gemäß Anspruch 13 vorgesehen, dass eine der Blockiersperrklinken mit der Primärsperrklinke, diese aushebend, gekoppelt ist. Ein derartiges Ausheben der Primärsperrklinke ist empfehlenswert, um einem ungewünschten Festsetzen der Primärsperrklinke bei Verschmutzung oder Vereisung vorzubeugen.

Im Folgenden wird die Erfindung anhand einer lediglich ein Ausführungsbeispiel darstellenden Zeichnung näher erläutert. In der Zeichnung zeigt
- Fig. 1: ein Kraftfahrzeug mit einem vorschlagsgemäßen Kraftfahrzeugschloss,
- Fig. 2: das Kraftfahrzeugschloss gemäß Fig. 1 a) im Öffnungszustand und b) im Vorschließzustand und
- Fig. 3: das Kraftfahrzeugschloss gemäß Fig. 1 im Hauptschließzustand.

Das vorschlagsgemäße Kraftfahrzeugschloss 1 kann in unterschiedlichen Einbausituationen benutzt werden, von denen nur einige in Fig. 1 gezeigt sind. Insoweit darf auf den einleitenden Teil der Beschreibung verwiesen werden. Im Folgenden wird davon ausgegangen, dass das Kraftfahrzeugschloss 1 einer Kraftfahrzeugtür 2 zugeordnet ist. Alle diesbezüglichen Ausführungen gelten für die übrigen, hier anwendbaren Verschlusselemente, wie eine Hecktür, eine Heckklappe, einen Heckdeckel, eine Fronthaube, einer Motorhaube oder dergleichen entsprechend.

Für das Halten der Kraftfahrzeugtür 2 ist das Kraftfahrzeugschloss 1 mit einer in einer Öffnungsrichtung 3 und in einer Schließrichtung 4 um eine Schwenkachse 5a schwenkbaren Schlossfalle 5 ausgestattet, die in eine Offenstellung (Fig. 2a), eine Vorschließstellung (Fig. 2b) und eine Hauptschließstellung (Fig. 3) schwenkbar ist. Die Schlossfalle 5 steht in an sich üblicher Weise in der Vorschließstellung und in der Hauptschließstellung mit einem in der Zeichnung lediglich angedeuteten Schließelement 6, vorzugsweise mit einem Schließbügel, in haltendem Eingriff. Dabei ist das Kraftfahrzeugschloss 1 vorzugsweise an der Kraftfahrzeugtür 2 angeordnet, während das Schließelement 6 an der Kraftfahrzeugkarosserie angeordnet ist. Dies kann auch umgekehrt vorgesehen sein.

Das Kraftfahrzeugschloss 1 weist eine in eine Einfallrichtung 7 und eine Ausheberichtung 8 schwenkbare Primärsperrklinke 9 auf, die die Schlossfalle 5 in einem Vorschließzustand (Fig. 2b) in der Vorschließstellung und in einem Hauptschließzustand (Fig. 3) in der Hauptschließstellung gegen ein Schwenken in Öffnungsrichtung 3 der Schlossfalle 5 abstützt.

Der abstützende Eingriff zwischen der Schlossfalle 5 und der Primärsperrklinke 9 ist so getroffen, dass die Schlossfalle 5 die Primärsperrklinke 9 im Vorschließzustand und im Hauptschließzustand in Ausheberichtung 8 der Primärsperrklinke 9 drängt. Dies bedeutet, dass sich zwischen der Schlossfalle 5 und der Primärsperrklinke 9 eine Getriebeübersetzung ausbildet, durch die eine Verstellung der Schlossfalle 5 in Öffnungsrichtung 3 stets auch eine Verstellung der Primärsperrklinke 9 in Ausheberichtung 8 bewirkt. Dies wird auch als "Öffnungstendenz" der Primärsperrklinke 9 bezeichnet.

Um die Schlossfalle 5 dennoch in ihren Schließstellungen fixieren zu können, weist das Kraftfahrzeugschloss 1 eine Blockieranordnung 10 auf, die die Primärsperrklinke 9 im Vorschließzustand (Fig. 2b) und im Hauptschließzustand (Fig. 3) gegen ein Schwenken in Ausheberichtung 8 der Primärsperrklinke 9 blockiert. Die Blockieranordnung 10 ist vorzugsweise so getroffen, dass die Blockierung der Primärsperrklinke 9 selbsthaltend ist. Dies bedeutet, dass keine zusätzlichen Maßnahmen für das Halten der Blockieranordnung 10 im Blockierzustand notwendig sind. Die mit der Öffnungstendenz der Primärsperrklinke 9 verbundene Getriebeübersetzung in Verbindung mit der Blockieranordnung 10 ermöglicht eine Auslegung mit außerordentlich geringen Betätigungskräften, ohne dass es aufwändiger konstruktiver Maßnahmen bedarf.

Wesentlich ist nun, dass die Primärsperrklinke 9 die Schlossfalle 5 im Vorschließzustand (Fig. 2b) über eine erste Abstützfläche 11 der Primärsperrklinke 9 und im Hauptschließzustand (Fig. 3) über eine separate zweite Abstützfläche 12 der Primärsperrklinke 9 gegen ein Schwenken in Öffnungsrichtung 3 der Schlossfalle 5 abstützt. Vorzugsweise sind die beiden Abstützflächen 11, 12 voneinander beabstandet. Wesentlich ist weiter, dass die Blockieranordnung 10 die Primärsperrklinke 9 im Vorschließzustand über eine erste Blockierfläche 13 der Blockieranordnung 10 und im Hauptschließzustand über eine separate zweite Blockierfläche 14 der Blockieranordnung 10 gegen ein Schwenken in Ausheberichtung 8 der Primärsperrklinke 9 blockiert. Vorzugsweise sind die beiden Blockierflächen 13, 14 voneinander beabstandet.

Vorschlagsgemäß sind also sowohl die Primärsperrklinke 9 als auch die Blockieranordnung 10 im allgemeinen Sinne doppelrastig ausgeführt. In der Darstellung gemäß Fig. 2b, die den Vorschließzustand zeigt, ist in gestrichelter Linie die Stellung der Primärsperrklinke 9 im Hauptschließzustand gezeigt. Hieraus geht hervor, dass die Primärsperrklinke 9 im Hauptschließzustand um eine Einfalltiefendifferenz 15 tiefer einfällt als im Vorschließzustand. Der Begriff "tief" ist hier in Einfallrichtung zu verstehen. In besonders bevorzugter Ausgestaltung ist es so, dass aus dem Vorschließzustand (Fig. 2b) heraus eine Verstellung der Schlossfalle 5 in die Hauptschließstellung (Fig. 3) ohne eine Verstellung der Primärsperrklinke 9 in Ausheberichtung 8 der Primärsperrklinke 9 einhergeht. Es ergibt sich unmittelbar aus der Darstellung gemäß Fig. 2b, dass damit eine Verstellung der Schlossfalle 5 in Schließrichtung 4 möglich ist, ohne die Primärsperrklinke 9 überhaupt zu bewegen, bis die Schlossfalle 5 ihre Hauptschließstellung bzw. eine Überhubstellung erreicht und die Primärsperrklinke 9 weiter in Einfallrichtung 7 einfallen kann, was dem in Fig. 3 dargestellten Hauptschließzustand entspricht.

Die Einfalltiefendiffferenz 15 beträgt bezogen auf die geometrische Schwenkachse 9a der Primärsperrklinke 9 mindestens 5°; vorzugsweise mindestens 10° und weiter vorzugsweise etwa 12,5°. Fig. 2b zeigt weiter, dass sich die Einfalltiefendifferenz 15 durch eine entsprechende Auslegung der Primärsperrklinke 9 einstellen lässt, ohne dass die Schlossfalle 5 davon betroffen ist. Dadurch lässt sich die Schlossfalle 5 konsequent auf das Halten des Schließelements 6 hin optimieren, ohne Rücksicht auf die Auslegung der Primärsperrklinke 9 nehmen zu müssen. Insbesondere lässt sich die Schlossfalle auf ein geringes Gewicht und geringe geometrische Abmessungen hin optimieren.

Bei dem dargestellten und insoweit bevorzugten Ausführungsbeispiel ist zumindest der Teil der Primärsperrklinke 9, der die beiden Abstützflächen 11, 12 aufnimmt, als starre, insbesondere einstückige Komponente ausgestaltet. Grundsätzlich ist es aber auch denkbar, dass die Primärsperrklinke 9 zweiteilig ausgestaltet ist, wobei die erste Abstützfläche 11 an einer ersten Teilsperrklinke und die zweite Abstützfläche 12 an einer zweiten Teilsperrklinke angeordnet ist. Die beiden Teilsperrklinken sind dann vorzugsweise um die geometrische Schwenkachse 9a der Primärsperrklinke 9 schwenkbar. Die Blockieranordnung 10 weist vorzugsweise eine in eine Einfallrichtung 16 und einer Ausheberichtung 17 schwenkbare erste Blockiersperrklinke 18 mit der ersten Blockierfläche 13 und eine in eine Einfallrichtung 15 und eine Ausheberichtung 17 schwenkbare zweite Blockiersperrklinke 19 mit der zweiten Blockierfläche 14 auf. Die erste Blockiersperrklinke 18 und die zweite Blockiersperrklinke 19 sind hier und vorzugsweise um dieselbe geometrische Schwenkachse 18a schwenkbar, wobei weiter vorzugsweise die geometrische Schwenkachse 18a der Blockiersperrklinken 18, 19 beabstandet von der geometrischen Schwenkachse 9a der Primärsperrklinke 9 angeordnet ist. Hier und vorzugsweise ist die erste Blockierfläche 13 näher an der geometrischen Schwenkachse 18a der Blockiersperrklinken 18, 19 angeordnet als die zweite Blockierfläche 14. Damit lässt sich die Primärsperrklinke 9 auf einfache Weise in den beiden Einfalltiefen blockieren, wobei es die Blockiersperrklinken 18, 19 jeweils auf Druck belastet werden. Bei dem dargestellten und insoweit bevorzugten Ausführungsbeispiel sind die erste Blockiersperrklinke 18 und die zweite Blockiersperrklinke 19 relativ zueinander, hier um die gemeinsame geometrische Schwenkachse 18a, verschwenkbar. Dies ermöglicht ein Einfallen der ersten Blockiersperrklinke ohne ein gleichzeitiges Einfallen der zweiten Blockiersperrklinke 19, wie in Fig. 2 gezeigt. Dies ermöglicht die Anordnung der beiden Blockierflächen 13, 14 in derselben, quer zu der geometrische Schwenkachse 18a ausgerichteten Ebene. Alternativ kann es aber auch vorgesehen sein, dass die erste Blockiersperrklinke 18 und die zweite Blockiersperrklinke 19 fest miteinander verbunden sind. In besonders bevorzugter Ausgestaltung sind die beiden Blockiersperrklinken 18, 19 dann integral miteinander ausgestaltet, so dass die Blockieranordnung 1 aus funktioneller Sicht nur eine Blockiersperrklinke mit zwei Blockierflächen 13, 14 aufweist.

Bei dem dargestellten und insoweit bevorzugten Ausführungsbeispiel ist die erste Abstützfläche 11 der Primärsperrklinke 9 näher an der geometrischen Schwenkachse 9a der Primärsperrklinke 9 angeordnet als die zweite Abstützfläche 12 der Primärsperrklinke 9. Die Lage der Schlossfalle 5 in ihrer Vorschließstellung und ihrer Hauptschließstellung lässt sich leicht einstellen, ohne die Schlossfalle 5 selbst verändern zu müssen.

Die Schlossfalle 5 weist einen Abstützbereich 20 auf, der im Vorschließzustand (Fig. 2b) mit der ersten Abstützfläche 11 und dem Hauptschließzustand (Fig. 3) mit der zweiten Abstützfläche 12 den jeweiligen Abstützeingriff zum Abstützen der Schlossfalle gegen ein Schwenken in Öffnungsrichtung 3 bereitstellt. Hier und vorzugsweise ist es so, dass der Abstützbereich 20 der Schlossfalle 5 eine erste Abstützfläche 21 aufweist, die im Vorschließzustand (Fig. 2b) mit der ersten Abstützfläche 11 der Primärsperrklinke den Abstützeingriff zum Abstützen der Schlossfalle gegen ein Schwenken in Öffnungsrichtung bereitstellt. Ferner ist es hier und vorzugsweise so, dass der Abstützbereich 20 der Schlossfalle 5 eine zweite Abstützfläche 22 aufweist, die im Hauptschließzustand mit der zweiten Abstützfläche 12 der Primärsperrklinke 9 den Abstützeingriff zum Abstützen der Schlossfalle gegen ein Schwenken in Öffnungsrichtung 3 bereitstellt. Der Detaildarstellung gemäß Fig. 3 ist zu entnehmen, dass die Abstützflächen 21, 22 des Abstützbereichs 20 der Schlossfalle 5 zumindest geringfügig voneinander beabstandet sind.

Für den oben genannten Fall, dass die beiden Blockiersperrklinken 18,19 gegeneinander verschwenkbar sind, ist die erste Blockiersperrklinke 13 bezogen auf ihre Ausheberichtung 17 vorzugsweise in Mitnehmereingriff mit der zweiten Blockiersperrklinke 19 bringbar. Dies ist hier und vorzugsweise über den Eingriff der Mitnehmerkante 23 der ersten Blockiersperrklinke 18 mit der Anschlagkante 24 der zweiten Blockiersperrklinke 19 realisiert. Dadurch ergibt sich eine insgesamt besonders kompakte Anordnung.

Die am Halten des Schließelements 6 beteiligten Komponenten sind größtenteils federbelastet. Die Schlossfalle 5 ist mittels der Schlossfallenfeder 25 in ihre Öffnungsrichtung 3 vorgespannt. Die Primärsperrklinke 9 ist mittels der Sperrklinkenfeder 26 in ihre Einfallrichtung 7 vorgespannt. Die beiden Blockiersperrklinken 18, 19 sind, hier und vorzugsweise jeweils für sich genommen, durch eine entsprechende, nicht dargestellte Federanordnung in deren Einfallrichtung 16 vorgespannt.

Das Kraftfahrzeugschloss 1 weist vorzugsweise eine Betätigungsanordnung 27 auf, mittels der die erste Blockiersperrklinke 18 und/oder die zweite Blockiersperrklinke 19 aushebbar ist bzw. sind. Hier und vorzugsweise ist es so, dass die erste Blockiersperrklinke 18 mittels der Betätigungsanordnung 27 ausgehoben wird, während die zweite Blockiersperrklinke 19 über den Mitnehmereingriff aus Mitnehmerkante 23 und Anschlagkante 24 entsprechend mitgenommen wird.

Für das Ausheben der ersten Blockiersperrklinke 18 weist die Betätigungsanordnung 27 einen Auslösehebel 28 auf, der über einen Formschluss 29 mit der ersten Blockiersperrklinke 18 bewegungsgekoppelt ist. Die Betätigungsanordnung 27 weist weiter vorzugsweise einen motorischen Betätigungsantrieb 30 mit einem Antriebsmotor 31 und einem dem Antriebsmotor 31 nachgeschalteten Stellelement 32 auf. Das Stellelement 32 ist mit einer Antriebskontur 33 ausgestattet, die zum motorischen Ausheben der ersten Blockiersperrklinke 18 in Eingriff mit dem Auslösehebel 28, diesen in Fig. 3 im Uhrzeigersinn auslenkend, in Eingriff steht. Hierfür wird das Stellelement 32 mittels des Antriebsmotors 31 im Gegenuhrzeigersinn angetrieben.

Die erste Blockiersperrklinke 18 und/oder die zweite Blockiersperrklinke 19 ist bzw. sind derart mit der Primärsperrklinke 9 gekoppelt oder koppelbar, dass mit einem Ausheben der ersten Blockiersperrklinke 18 und/oder der zweiten Blockiersperrklinke 19 ein Ausheben der Primärsperrklinke 9 einhergeht. Hier und vorzugsweise ist dies so gelöst, dass die zweite Blockiersperrklinke 19 einen Haltearm 34 aufweist, der bei einem Ausheben der zweiten Blockiersperrklinke 19 mit einem Stützarm 35 der Primärsperrklinke 9 in Eingriff kommt, so dass die Primärsperrklinke 9 durch die zweite Blockiersperrklinke 19 in ihrer in Fig. 2 gezeigten, ausgehobenen Stellung gehalten werden kann.

Bei dem dargestellten und insoweit bevorzugten Ausführungsbeispiel ist zwischen die Blockieranordnung 10 und die Primärsperrklinke 9, hier zwischen die zweite Blockiersperrklinke 19 bzw. deren Haltearm 34 und die Primärsperrklinke 9 bzw. deren Stützarm 35 ein Zwischenhebel 36 geschaltet, der eine Verstellung hier der zweiten Blockiersperrklinke 19 auf die Primärsperrklinke 9 weiterleitet. Damit ergibt sich eine besonders flexible Anordnung und Ausgestaltung der Blockieranordnung 10 einerseits und der Primärsperrklinke 9 andererseits. Der Schließvorgang des Kraftfahrzeugschlosses 1 läuft ausgehend von dem in Fig. 2a gezeigten Öffnungszustand wie folgt ab: Zunächst läuft das Schließelement 6 an die Schlossfalle 5 an, wodurch die Schlossfalle 5 in Fig. 2a im Gegenuhrzeigersinn verschwenkt wird. Bei Erreichen der in Fig. 2b gezeigten Vorschließstellung der Schlossfalle 5 fällt die Primärsperrklinke 9 in ihrer Einfallrichtung 7 ein, so dass die erste Abstützfläche 11 der Primärsperrklinke 9 mit der ersten Abstützfläche 21 der Schlossfalle 5 in abstützenden Eingriff kommen. Dieses Einfallen der Primärsperrklinke 9 ist getrieben durch die oben angesprochene Sperrklinkenfeder 26. Gleichzeitig fällt die erste Blockiersperrklinke 18, wiederum getrieben durch die oben angesprochene Federanordnung, in ihrer Einfallrichtung 16 ein, so dass die erste Blockierfläche 13 in blockierenden Eingriff mit einem Blockierbereich 37 an der Primärsperrklinke 9 kommt und die Primärsperrklinke 9 gegen ein Schwenken in die Ausheberichtung 8 blockiert. Die zweite Blockiersperrklinke 19 fällt ebenfalls geringfügig in ihrer Einfallrichtung 16 ein, wird jedoch durch die Primärsperrklinke 9 mittels einer Sperrnase 38 an einem weiteren Einfallen gehindert, die gleichzeitig auch die zweite Abstützfläche 12 bereitstellt.

Bei einem weiteren Schwenken der Schlossfalle 5, in Fig. 2 im Gegenuhrzeigersinn, erreicht die Schlossfalle 5 ihre in Fig. 3 gezeigte Hauptschließstellung. Dies führt dazu, dass die Primärsperrklinke 9 mit ihrer zweiten Abstützfläche 12 in Eingriff mit der zweiten Abstützfläche 22 der Schlossfalle 5 kommt. Durch dieses weitere Einfallen der Primärsperrklinke 9 gibt die Sperrnase 38 der Primärsperrklinke 9 das in Fig. 3 gezeigte, weitere Einfallen der zweiten Blockiersperrklinke 19 frei, so dass die Primärsperrklinke 9 wiederum durch die Blockieranordnung 10 blockiert ist.

Ein Öffnen des Kraftfahrzeugschlosses 1 geht nun so vonstatten, dass der Auslösehebel 28 mittels der Betätigungsanordnung 27 in Fig. 3 im Uhrzeigersinn, die erste Blockiersperrklinke 18 mitnehmend, verstellt wird. Die erste Blockiersperrklinke 18 nimmt über die Mitnehmerkante 23 und die Anschlagkante 24 die zweite Blockiersperrklinke 19, in Fig. 3 im Uhrzeigersinn, mit, so dass die Primärsperrklinke 9 frei von der Blockieranordnung 10 in Ausheberichtung 8 schwenken kann. Regelmäßig wird durch die Öffnungstendenz der Primärsperrklinke 9 die Primärsperrklinke 9, getrieben von der Schlossfalle 5, in Ausheberichtung 8 schwenken. Um dieses Ausheben der Primärsperrklinke 9 auch bei Verschmutzung und Vereisung sicherzustellen, wirkt der Haltearm 34 der zweiten Blockiersperrklinke 19 über den Zwischenhebel 36 auf den Stützarm 35 der Primärsperrklinke 9 und bewirkt gewissermaßen eine Zwangsführung der Primärsperrklinke 9 in deren Ausheberichtung 8. Es ergibt sich wiederum der in Fig. 2a dargestellte Öffnungszustand des Kraftfahrzeugschlosses 1.

Es darf schließlich noch auf eine Reihe von konstruktiven Besonderheiten der vorschlagsgemäßen Lösung hingewiesen werden, die sich der Zeichnung entnehmen lassen.

Eine Besonderheit besteht darin, dass der Auslösehebel hier und vorzugsweise eine maulartige Ausformung 39 aufweist, in die ein Betätigungshebel 40 eingreift. Der Betätigungshebel 40 ist, gegebenenfalls über eine Kupplungsanordnung, mit einem Türgriff gekoppelt, um ein manuelles Öffnen des Kraftfahrzeugschlosses 1 zu erlauben.

Eine weitere Besonderheit besteht darin, dass das Stellelement 32 und der Zwischenhebel 36 um ein und dieselbe geometrische Schwenkachse 32a schwenkbar sind, wobei die Schwenkbarkeit dieser beiden Komponenten unabhängig voneinander vorgesehen ist. Der Zwischenhebel 16 lässt sich also frei von dem Stellelement 32 verstellen. Insgesamt ergibt sich durch die Doppelnutzung der geometrischen Schwenkachse 32a eine besonders kompakte Anordnung.

Die Primärsperrklinke 9 und die beiden Blockiersperrklinken 18, 19 sind jeweils als Druckbelastungen aufnehmende Sperrklinken ausgestaltet. Grundsätzlich kann zumindest eine dieser Sperrklinken auf die Aufnahme von Zugbelastungen hin ausgelegt sein. Dann handelt es sich bei der betreffenden Sperrklinke regelmäßig um eine Hakensperrklinke.

Besonders hervorzuheben ist die in Fig. 3 zu erkennende, verschachtelte Anordnung der beiden Blockierflächen 13, 14 derart, dass beide Blockierflächen 13, 14 in derselben, quer zu der geometrische Schwenkachse 18a der Blockiersperrklinken 18, 19 ausgerichteten Ebene liegen. Hierfür ist eine der Blockiersperrklinken 18, 19, hier die zweite Blockiersperrklinke 19, mit einer, hier und vorzugsweise hakenartigen, Ausformung versehen, in der die erste Blockierfläche 13 aufgenommen ist.

Eine Besonderheit bei dem dargestellten und insoweit bevorzugten Ausführungsbeispiel besteht schließlich darin, dass aufgrund der beiden separat einfallenden Blockiersperrklinken 18, 19 eine außerordentlich einfache Abfrage des Vorschließzustands und des Hauptschließzustands möglich ist, indem die beiden Blockiersperrklinken 18, 19 separat voneinander mittels eines Sensorelements, insbesondere eines Schaltelements wie eines Mikroschalters, abgefragt werden.

## Patentansprüche

1. Kraftfahrzeugschloss mit einer in einer Öffnungsrichtung (3) und in einer Schließrichtung (4) schwenkbaren Schlossfalle (5), die in eine Offenstellung, eine Vorschließstellung und eine Hauptschließstellung schwenkbar ist, wobei die Schlossfalle (5) in der Vorschließstellung und in der Hauptschließstellung mit einem Schließelement (6), insbesondere mit einem Schließbügel, in haltendem Eingriff steht,
wobei das Kraftfahrzeugschloss (1) eine in eine Einfallrichtung und eine Ausheberichtung schwenkbare Primärsperrklinke (9) aufweist, die die Schlossfalle (5) in einem Vorschließzustand in der Vorschließstellung und in einem Hauptschließzustand in der Hauptschließstellung gegen ein Schwenken in Öffnungsrichtung (3) abstützt,
wobei die Schlossfalle (5) die Primärsperrklinke (9) im Vorschließzustand und im Hauptschließzustand in Ausheberichtung (8) der Primärsperrklinke (9) drängt,
wobei das Kraftfahrzeugschloss (1) eine Blockieranordnung (10) aufweist, die die Primärsperrklinke (9) im Vorschließzustand und im Hauptschließzustand gegen ein Schwenken in Ausheberichtung der Primärsperrklinke (9) blockiert
**dadurch gekennzeichnet,**
**dass** die Primärsperrklinke (9) die Schlossfalle (5) im Vorschließzustand über eine erste Abstützfläche (11) der Primärsperrklinke (9) und im Hauptschließzustand über eine separate zweite Abstützfläche (12) der Primärsperrklinke (9) gegen ein Schwenken in Öffnungsrichtung (3) der Schlossfalle (5) abstützt und die Blockieranordnung (10) die Primärsperrklinke (9) im Vorschließzustand über eine erste Blockierfläche (13) der Blockieranordnung (10) und im Hauptschließzustand über eine separate zweite Blockierfläche (14) der Blockieranordnung (10) gegen ein Schwenken in Ausheberichtung (8) der Primärsperrklinke (9) blockiert.

2. Kraftfahrzeugschloss nach Anspruch 1, **dadurch gekennzeichnet, dass** die Primärsperrklinke (9) im Hauptschließzustand um eine Einfallentiefendifferenz (15) tiefer einfällt als im Vorschließzustand, vorzugsweise, dass aus dem Vorschließzustand heraus eine Verstellung der Schlossfalle (5) in die Hauptschließstellung ohne eine Verstellung der Primärsperrklinke (9) in Ausheberichtung (8) der Primärsperrklinke (9) einhergeht.

3. Kraftfahrzeugschloss nach Anspruch 1 oder 2, **dadurch gekennzeichnet, dass** die Einfalltiefendifferenz (15) bezogen auf die geometrische Schwenkachse (9a) der Primärsperrklinke (9) mindestens 5°, vorzugsweise mindestens 10°, weiter vorzugsweise etwa 12,5°, beträgt.

4. Kraftfahrzeugschloss nach einem der vorhergehenden Ansprüche, **dadurch gekennzeichnet, dass** die Blockieranordnung (10) eine in eine Einfallrichtung (16) und eine Ausheberichtung (17) schwenkbare erste Blockiersperrklinke (18) mit der ersten Blockierfläche (13) und eine in eine Einfallrichtung (16) und eine Ausheberichtung (17) schwenkbare zweite Blockiersperrklinke (19) mit der zweiten Blockierfläche (14) aufweist.

5. Kraftfahrzeugschloss nach Anspruch 4, **dadurch gekennzeichnet, dass** die erste Blockiersperrklinke (18) und die zweite Blockiersperrklinke (19) um dieselbe geometrische Schwenkachse (18a) schwenkbar sind, vorzugsweise, dass die geometrische Schwenkachse (18a) der Blockiersperrklinken (18, 19) beabstandet von der geometrischen Schwenkachse (9a) der Primärsperrklinke (9) angeordnet ist.

6. Kraftfahrzeugschloss nach Anspruch 4 oder 5, **dadurch gekennzeichnet, dass** die die erste Blockierfläche (13) näher an der geometrischen Schwenkachse (18a) der Blockiersperrklinken (18, 19) angeordnet ist als die zweite Blockierfläche (14).

7. Kraftfahrzeugschloss nach Anspruch 4 und ggf. nach Anspruch 5 oder 6, **dadurch gekennzeichnet, dass** die erste Blockiersperrklinke (18) und die zweite Blockiersperrklinke (19) relativ zueinander verschwenkbar sind, oder, dass die die erste Blockiersperrklinke (18) und die zweite Blockiersperrklinke (19) fest miteinander verbunden sind, insbesondere integral miteinander ausgestaltet sind.

8. Kraftfahrzeugschloss nach einem der vorhergehenden Ansprüche, **dadurch gekennzeichnet, dass** die erste Abstützfläche (11) näher an der geometrischen Schwenkachse (9a) der Primärsperrklinke (9) angeordnet ist als die zweite Abstützfläche (12).

9. Kraftfahrzeugschloss nach einem der vorhergehenden Ansprüche, **dadurch gekennzeichnet, dass** die Schlossfalle (5) einen Abstützbereich (20) aufweist, der im Vorschließzustand mit der ersten Abstützfläche (11) und im Hauptschließzustand mit der zweiten Abstützfläche (12) den jeweiligen Abstützeingriff zum Abstützen der Schlossfalle (5) gegen ein Schwenken in Öffnungsrichtung (3) bereitstellt.

10. Kraftfahrzeugschloss nach einem der vorhergehenden Ansprüche, **dadurch gekennzeichnet, dass** der Abstützbereich (20) der Schlossfalle (5) eine erste Abstützfläche (21) aufweist, die im Vorschließzustand mit der ersten Abstützfläche (11) der Primärsperrklinke (9) den Abstützeingriff zum Abstützen der Schlossfalle (5) gegen ein Schwenken in Öffnungsrichtung (3) bereitstellt, und eine zweite Abstützfläche (22) aufweist, die im Hauptschließzustand mit der zweiten Abstützfläche (12) der Primärsperrklinke (9) den Abstützeingriff zum Abstützen der Schlossfalle (5) gegen ein Schwenken in Öffnungsrichtung (3) bereitstellt.

11. Kraftfahrzeugschloss nach einem der vorhergehenden Ansprüche, **dadurch gekennzeichnet, dass** die erste Blockiersperrklinke (18) bezogen auf ihre Ausheberichtung in Mitnahmeeingriff mit der zweiten Blockiersperrklinke (19) steht oder bringbar ist.

12. Kraftfahrzeugschloss nach einem der vorhergehenden Ansprüche, **dadurch gekennzeichnet, dass** das Kraftfahrzeugschloss (1) eine Betätigungsanordnung (27) aufweist, mittels der die erste Blockiersperrklinke (18) und/oder die zweite Blockiersperrklinke (19) aushebbar ist bzw. sind, vorzugsweise, dass die Betätigungsanordnung (20) einen motorischen Betätigungsantrieb (30) aufweist, mittels dem die erste Blockiersperrklinke (18) und/oder die zweite Blockiersperrklinke (19) motorisch aushebbar ist bzw. sind.

13. Kraftfahrzeugschloss nach einem der vorhergehenden Ansprüche, **dadurch gekennzeichnet, dass** die erste Blockiersperrklinke (18) und/oder die zweite Blockiersperrklinke (19) derart mit der Primärsperrklinke (9) gekoppelt oder koppelbar ist bzw. sind, dass mit einem Ausheben der ersten Blockiersperrklinke (18) und/oder der zweiten Blockiersperrklinke (19) ein Ausheben der Primärsperrklinke einhergeht, vorzugsweise, dass das Kraftfahrzeugschloss (1) einen Zwischenhebel 36 aufweist, über den mit dem Ausheben der ersten Blockiersperrklinke (18) und/oder der zweiten Blockiersperrklinke (19) das Ausheben der Primärsperrklinke einhergeht.

## Claims

1. Motor vehicle lock having a lock latch (5) which is pivotable in an opening direction (3) and in a locking direction (4) and which is pivotable into an open position, a pre-locking position and a main locking position, wherein, in the pre-locking position and in the main locking position, the lock latch (5) is in holding engagement with a locking element (6), in particular with a lock striker,
wherein the motor vehicle lock (1) has a primary pawl (9) which is pivotable in an engagement direction and a raising direction and which braces the lock latch (5) against pivoting in the opening direction (3) in a pre-locking state in the pre-locking position and in a main locking state in the main locking position, wherein, in the pre-locking state and in the main locking state, the lock latch (5) urges the primary pawl (9) in the raising direction (8) of the primary pawl (9), wherein the motor vehicle lock (1) has a blocking arrangement (10) which, in the pre-locking state and in the main locking state, blocks the primary pawl (9) against pivoting in the raising direction of the primary pawl (9),
**characterized**
**in that** the primary pawl (9) braces the lock latch (5) against pivoting in the opening direction (3) of the lock latch (5) by way of a first bracing surface (11) of the primary pawl (9) in the pre-locking state, and by way of a separate second bracing surface (12) of the primary pawl (9) in the main locking state, and the blocking arrangement (10) blocks the primary pawl (9) against pivoting in the raising direction (8) of the primary pawl (9) by way of a first blocking surface (13) of the blocking arrangement (10) in the pre-locking state, and by way of a separate second blocking surface (14) of the blocking arrangement (10) in the main locking state.

2. Motor vehicle lock according to Claim 1, **characterized in that** the primary pawl (9) engages deeper in the main locking state than in the pre-locking state by an engagement depth difference (15), preferably **in that** proceeding from the pre-locking state, an adjustment of the lock latch (5) into the main locking position does not involve an adjustment of the primary pawl (9) in the raising direction (8) of the primary pawl (9).

3. Motor vehicle lock according to Claim 1 or 2, **characterized in that** the engagement depth difference (15) in relation to the geometrical pivot axis (9a) of the primary pawl (9) is at least 5°, preferably at least 10°, further preferably approximately 12.5°.

4. Motor vehicle lock according to one of the preceding claims, **characterized in that** the blocking arrangement (10) has a first blocking pawl (18) which is pivotable in an engagement direction (16) and a raising direction (17) and which has the first blocking surface (13), and a second blocking pawl (19) which is pivotable in an engagement direction (16) and a raising direction (17) and which has the second blocking surface (14).

5. Motor vehicle lock according to Claim 4, **characterized in that** the first blocking pawl (18) and the second blocking pawl (19) are pivotable about the same geometrical pivot axis (18a), preferably **in that** the geometrical pivot axis (18a) of the blocking pawls (18, 19) is arranged spaced apart from the geometrical pivot axis (9a) of the primary pawl (9).

6. Motor vehicle lock according to Claim 4 or 5, **characterized in that** the first blocking surface (13) is arranged closer to the geometrical pivot axis (18a) of the blocking pawls (18, 19) than the second blocking surface (14).

7. Motor vehicle lock according to Claim 4 and possibly according to Claim 5 or 6, **characterized in that** the first blocking pawl (18) and the second blocking pawl (19) are pivotable relative to one another, or **in that** the first blocking pawl (18) and the second blocking pawl (19) are fixedly connected to one another, in particular are designed integrally with one another.

8. Motor vehicle lock according to one of the preceding claims, **characterized in that** the first bracing surface (11) is arranged closer to the geometrical pivot axis (9a) of the primary pawl (9) than the second bracing surface (12).

9. Motor vehicle lock according to one of the preceding claims, **characterized in that** the lock latch (5) has a bracing region (20) which provides the respective bracing engagement for bracing the lock latch (5) against pivoting in the opening direction (3) with the first bracing surface (11) in the pre-locking state, and with the second bracing surface (12) in the main locking state.

10. Motor vehicle lock according to one of the preceding claims, **characterized in that** the bracing region (20) of the lock latch (5) has a first bracing surface (21), which provides the bracing engagement for bracing the lock latch (5) against pivoting in the opening direction (3) with the first bracing surface (11) of the primary pawl (9) in the pre-locking state, and a second bracing surface (22), which provides the bracing engagement for bracing the lock latch (5) against pivoting in the opening direction (3) with the second bracing surface (12) of the primary pawl (9) in the main locking state.

11. Motor vehicle lock according to one of the preceding claims, **characterized in that**, with respect to its raising direction, the first blocking pawl (18) is in, or is able to be brought into, driving engagement with the second blocking pawl (19).

12. Motor vehicle lock according to one of the preceding claims, **characterized in that** the motor vehicle lock (1) has an actuating arrangement (27) by means of which the first blocking pawl (18) and/or the second blocking pawl (19) are/is raisable, preferably **in that** the actuating arrangement (20) has a motorized actuating drive (30) by means of which the first blocking pawl (18) and/or the second blocking pawl (19) are/is raisable in a motorized manner.

13. Motor vehicle lock according to one of the preceding claims, **characterized in that** the first blocking pawl (18) and/or the second blocking pawl (19) are/is coupled or couplable to the primary pawl (9) in such a way that raising of the primary pawl is accompanied by raising of the first blocking pawl (18) and/or the second blocking pawl (19), preferably **in that** the motor vehicle lock (1) has an intermediate lever (36) via which the raising of the primary pawl is accompanied by the raising of the first blocking pawl (18) and/or the second blocking pawl (19) .

## Revendications

1. Serrure de véhicule automobile comprenant un loquet de serrure (5) qui peut pivoter dans un sens d'ouverture (3) et dans un sens de fermeture (4) et qui peut pivoter jusque dans une position d'ouverture, une position pré-fermeture et une position de fermeture principale, le loquet de serrure (5) étant en engagement de maintien avec un élément de fermeture (6), en particulier un étrier de fermeture, dans la position de pré-fermeture et dans la position de fermeture principale,
la serrure de véhicule automobile (1) comportant un cliquet primaire (9) qui peut pivoter dans un sens d'engagement par abaissement et un sens de désengagement par levage et qui vient en appui du loquet de serrure (5) dans un état de pré-fermeture dans la position de pré-fermeture et dans un état de fermeture principale dans la position de fermeture principale en s'opposant à un pivotement dans le sens d'ouverture (3),
le loquet de serrure (5) poussant le cliquet primaire (9) dans l'état de pré-fermeture et dans l'état de fermeture principale dans le sens de désengagement par levage (8) du cliquet primaire (9),
la serrure de véhicule automobile (1) comportant un ensemble de blocage (10) qui bloque le cliquet primaire (9) dans l'état de pré-fermeture et dans l'état de fermeture principale en s'opposant à un pivotement dans le sens de désengagement par levage du cliquet primaire (9),
**caractérisée en ce que**
le cliquet de blocage principal (9) vient en appui du loquet de serrure (5) dans l'état de pré-fermeture par le biais d'une première surface d'appui (11) du cliquet primaire (9) et dans l'état de fermeture principale par le biais d'une deuxième surface d'appui (12) du cliquet primaire (9) en s'opposant à un pivotement dans le sens d'ouverture (3) du loquet de serrure (5) et l'ensemble de blocage (10) bloque le cliquet primaire (9) dans l'état de pré-fermeture par le biais d'une première surface de blocage (13) de l'ensemble de blocage (10) et dans l'état de fermeture principale par le biais d'une deuxième surface de blocage séparée (14) de l'ensemble de blocage (10) en s'opposant à un pivotement dans le sens de désengagement par levage (8) du cliquet primaire (9) .

2. Serrure de véhicule automobile selon la revendication 1, **caractérisée en ce que** le cliquet de fermeture primaire (9) à l'état de fermeture principale s'engage par abaissement plus bas, d'une différence de profondeur d'engagement par abaissement (15), que dans l'état de pré-fermeture, de préférence **en ce que**, à partir de l'état de pré-fermeture, un réglage du loquet de serrure (5) dans la position de fermeture principale se fait sans réglage du cliquet primaire (9) dans le sens de désengagement par levage (8) du cliquet primaire (9) .

3. Serrure de véhicule automobile selon la revendication 1 ou 2, **caractérisée en ce que** la différence de profondeur d'engagement par abaissement (15) par rapport à l'axe de pivotement géométrique (9a) du cliquet primaire (9) est d'au moins 5°, de préférence d'au moins 10°, plus préférablement d'environ 12,5°.

4. Serrure de véhicule automobile selon l'une des revendications précédentes, **caractérisée en ce que** l'ensemble de blocage (10) comporte un premier cliquet de blocage (18) qui est pourvu de la première surface de blocage (13) et qui peut pivoter dans un sens d'engagement par abaissement (16) et un sens de désengagement par levage (17) et un deuxième cliquet de blocage (19) qui est pourvu de la deuxième surface de blocage (14) et qui peut pivoter dans un sens d'engagement par abaissement (16) et un sens de désengagement par levage (17).

5. Serrure de véhicule automobile selon la revendication 4, **caractérisée en ce que** le premier cliquet de blocage (18) et le deuxième cliquet de blocage (19) peuvent pivoter sur le même axe de pivotement géométrique (18a), de préférence **en ce que** l'axe de pivotement géométrique (18a) du cliquet de blocage (18, 19) est disposé de manière espacée de l'axe de pivotement géométrique (9a) du cliquet primaire (9).

6. Serrure de véhicule automobile selon la revendication 4 ou 5, **caractérisée en ce que** la première surface de blocage (13) est disposée plus près de l'axe de pivotement géométrique (18a) des cliquets de blocage (18, 19) que la deuxième surface de blocage (14).

7. Serrure de véhicule automobile selon la revendication 4 et éventuellement selon la revendication 5 ou 6, **caractérisée en ce que** le premier cliquet de blocage (18) et le deuxième cliquet de blocage (19) peuvent pivoter l'un par rapport à l'autre, ou **en ce que** le premier cliquet de blocage (18) et le deuxième cliquet de blocage (19) sont reliés solidairement l'un à l'autre, en particulier sont conçus d'une seule pièce l'un avec l'autre.

8. Serrure de véhicule automobile selon l'une des revendications précédentes, **caractérisée en ce que** la première surface d'appui (11) est disposée plus près de l'axe de pivotement géométrique (9a) du cliquet primaire (9) que la deuxième surface d'appui (12) .

9. Serrure de véhicule automobile selon l'une des revendications précédentes, **caractérisée en ce que** le loquet de serrure (5) comporte une zone d'appui (20) qui fournit, dans l'état de pré-fermeture avec la première surface d'appui (11) et dans l'état de fermeture principale avec la deuxième surface d'appui (12), l'engagement d'appui respectif pour venir en appui du loquet de fermeture (5) en s'opposant au pivotement dans le sens d'ouverture (3) .

10. Serrure de véhicule automobile selon l'une des revendications précédentes, **caractérisée en ce que** la zone d'appui (20) du loquet de serrure (5) comporte une première surface d'appui (21) qui, dans l'état de pré-fermeture avec la première surface d'appui (11) du cliquet primaire (9), fournit l'engagement d'appui permettant de venir en appui du loquet de fermeture (5) en s'opposant à un pivotement dans le sens d'ouverture (3), et comporte une deuxième surface d'appui (22) qui, dans l'état de fermeture principale avec la deuxième surface d'appui (12) du cliquet primaire (9), fournit l'engagement d'appui permettant de venir en appui du loquet de serrure (5) en s'opposant à un pivotement dans le sens d'ouverture (3).

11. Serrure de véhicule automobile selon l'une des revendications précédentes, **caractérisée en ce que** le premier cliquet de blocage (18) est ou peut être amené, quant à son engagement par levage, en engagement d'entraînement avec le deuxième cliquet de blocage (19).

12. Serrure de véhicule automobile selon l'une des revendications précédentes, **caractérisée en ce que** la serrure de véhicule automobile (1) comporte un ensemble d'actionnement (27) permettant de désengager par levage le premier cliquet de blocage (18) et/ou le deuxième cliquet de blocage (19), de préférence **en ce que** l'ensemble d'actionnement (20) comporte un entraînement d'actionnement motorisé (30) permettant de désengager par levage de façon motorisée le premier cliquet de blocage (18) et/ou le deuxième cliquet de blocage (19).

13. Serrure de véhicule automobile selon l'une des revendications précédentes, **caractérisée en ce que** le premier cliquet de blocage (18) et/ou le deuxième cliquet de blocage (19) sont ou peuvent être accouplés au cliquet primaire (9) de telle sorte qu'un désengagement par levage du premier cliquet de blocage (18) et/ou du deuxième cliquet de blocage (19) s'accompagne d'un désengagement par levage du cliquet primaire, de préférence **en ce que** la serrure de véhicule automobile (1) comporte un levier intermédiaire (36) par le biais duquel le désengagement par levage du premier cliquet de blocage (18) et/ou du deuxième cliquet de blocage (19) s'accompagne du désengagement par levage du cliquet primaire.
